# EUROPÄISCHE PATENTANMELDUNG

(11) **EP 1 247 915 A1**
(43) Veröffentlichungstag der Anmeldung: **09.10.2002**
(21) Anmeldenummer: 01112665.3
(22) Anmeldetag: 25.05.2001
(51) Int. Cl.: E04B 1/343

(54) **Veranstaltungsbau mit vertikal verlagerbarem Gebäudeabschnitt**

(30) Priorität: 04.04.2001 DE 10116637
(71) Anmelder: Schüssler-Plan Ingenieurgesellschaft für Bau- und Verkehrswegeplanung mbH, 40470 Düsseldorf (DE)
(72) Erfinder: Sprinke, Peter Dipl.-Ing., 40670 Meerbusch (DE); Pannekoek, Jan Dipl.-Ing., 41352 Korschenbroich (DE); Schüssler, Norbert Dipl.-Ing., 40470 Düsseldorf (DE); Schüssler, Willi Dipl.-Ing., 40472 Düsseldorf (DE)
(74) Vertreter: Christophersen & Partner

(57) **Zusammenfassung**

Die Erfindung betrifft einen Veranstaltungsbau mit einem vertikal verlagerbaren Gebäudeabschnitt (4), der auf vertikal verlagerbaren Tragstützen (7) ruht und durch vertikales Bewegen der Tragstützen (7) aus einer ersten Position in mindestens eine zweite Position verbringbar ist. Um einen solchen Veranstaltungsbau so zu gestalten, daß ein vertikales Verlagern mit geringem Energieaufwand möglich ist und daß ein Eingreifen im Bereich der Tragstützen (7) während eines Verlagervorgangs nicht erforderlich ist, wird für einen solchen Veranstaltungsbau vorgeschlagen, daß unter dem vertikal verlagerbaren Gebäudeabschnitts (4) flüssigkeitsgefüllte Kammern (5) angeordnet sind und daß in den Kammern (5) Schwimmkörper (6) angeordnet sind, auf denen die Tragstützen (7) ruhen, wobei die Schwimmkörper (6) einen innenliegenden Hohlraum (12) aufweisen, wobei das gesamte Volumen aller verwendeter Schwimmkörper (6) so bemessen ist, daß die Masse der durch die Schwimmkörper (6) verdrängten Flüssigkeit größer als die oder gleich der Summe der Massen des vertikal verlagerbaren Gebäudeabschnitts (4), der Tragstützen (7) und der Schwimmkörper (6) ist und wobei die Hohlräume (12) der Schwimmkörper (6) mit einem Ballast befüllbar bzw. diesen Hohlräumen (12) ein Ballast entnehmbar ist.

## Beschreibung

Die Erfindung betrifft einen Veranstaltungsbau mit einem vertikal verlagerbaren Gebäudeabschnitt, der auf vertikal verlagerbaren Tragstützen ruht und durch vertikales Bewegen der Tragstützen aus einer ersten Position in mindestens eine zweite Position verbringbar ist.

Im Rahmen der Durchführung von Großveranstaltungen ist es oftmals wünschenswert, einzelne Abschnitte des Gebäudes in vertikaler Richtung zu verlagern. So kann beispielsweise angestrebt werden, bei einem Veranstaltungsgebäude eine Bühne anzuheben bzw. abzusenken, um gewünschte Effekte zu erzielen.

Heute übliche Stadionneubauten werden mit einem Veranstaltungsplatz, beispielsweise einem Fußballfeld sowie den Veranstaltungsplatz umgebenden Tribünen ausgestattet. Die Tribünen sind dabei überdacht, um die sich im Tribünenbereich aufhaltenden Zuschauer vor Witterungseinflüssen zu schützen. Moderne Stadien sind also schüsselartig aufgebaut, wobei sich im Randbereich die hoch aufsteigenden Tribünen befinden, welche mit ins "Schüsselinnere" weisenden Überdachungen versehen sind. Neben Sportveranstaltungen werden derartige Stadienbauten zunehmend auch für andere Großveranstaltungen, wie beispielsweise Musikkonzerte, verwendet, da sie einer großen Anzahl von Zuschauern Platz bieten. Während es bei der Verwendung solcher Stadionbauten für Sportveranstaltungen, beispielsweise für Fußballspiele, erwünscht sein kann, diese Spiele unter freiem Himmel stattfinden zu lassen, ist es für andere Veranstaltungen - insbesondere bei schlechten Witterungsverhältnissen - sinnvoll, diese in einem abgeschlossenen Raum stattfinden zu lassen. Bei einigen modernen Großstadien sind zu diesen Zwecken Dachkonstruktionen vorgesehen, welche durch Verschieben einzelner Dachelemente zusätzlich geöffnet und geschlossen werden können.

Ein weiteres Problem bei modernen Stadien ergibt sich dadurch, daß aufgrund der schüsselartigen Form ein im Zentrum des Stadions befindlicher Naturrasen, wie er beispielsweise für Fußballspiele verwendet wird, nicht mehr den für den optimalen Wuchs erforderlichen klimatischen Bedingungen ausgesetzt ist. Wegen der Höhe der das Spielfeld umgebenden Tribüne reicht beispielsweise die Menge des auf die Rasenfläche treffenden Sonnenlichts nicht aus, um dem Rasen die für ein Gedeihen optimalen klimatischen Bedingungen zu schaffen. Es ist daher auch bei Großstadien von Zeit zu Zeit erforderlich, den "verbrauchten" Rasen aufzunehmen und durch neuen Rasen zu ersetzen. Dieser regelmäßige Austausch der Rasenfläche ist kostenaufwendig und arbeitsintensiv.

Um den auf dem Spielfeld des Stadions verwendeten Rasen besser erhalten zu können, wurde bereits vorgeschlagen, den Rasen auf einer beweglichen Plattform anzuordnen und diese während einer Nichtbenutzung aus dem Innenbereich des Stadions herauszubewegen, um den Rasen so besseren klimatischen Bedingungen auszusetzen.

Die WO 97/ 09497 offenbart einen Stadionbau, bei dem ein Bodenabschnitt, der das Spielfeld trägt, in der Höhe verstellbar ist. Die Tribünenüberdachung ist dabei so konstruiert, daß sie im Zentrum eine Öffnung beläßt, die in ihrer Größe und Form genau dem höhenverschiebbaren Teil des Stadionbodens, der die Rasenfläche trägt, entspricht. Wird der Stadionboden angehoben, so verfährt er genau in die von den Tribünenüberdachungen belassene, zentrale Öffnung und verschließt diese. Auf diese Weise wird einerseits der auf dem Spielfeld befindliche Rasen aus dem Schüsselbereich des Stadions herausgehoben und kann so ausreichend Sonnenlicht, Wind und Niederschlag erhalten, um zu gedeihen. Andererseits wird durch den höhenverschiebbaren Bodenabschnitt die Öffnung des Tribünendaches verschlossen, so daß aus einem Freiluftstadion eine überdachte Halle entsteht. Diese kann für Großveranstaltungen genutzt werden, welche üblicherweise in einer Halle stattfinden.

Zur Höhenverschiebung des Stadionbodens werden in der WO 97/09497 im Boden versenkbare Tragstützen verwendet, welche mechanisch angehoben werden. Das Anheben erfolgt hydraulisch, also mit einem unter Druck stehenden Hydraulikfluid nach Art einer Kolben-Zylindereinheit, oder mechanisch über entsprechende Hubgeräte. Nachteilig bei der aus der WO 97/09497 bekannten Konstruktion ist, daß zum Anheben bzw. Absenken des das Spielfeld tragenden Bodenelements ein hoher Energieaufwand nötig ist. Bei dem schrittweisen Anheben müssen die Säulen nach jedem Hubschritt aufwendig mittels Haltebolzen in ihrer jeweiligen Höhe gesichert werden, bevor der nächste Hubschritt erfolgen kann. Dies erfordert viel Zeit, außerdem ist eine solche Konstruktion wartungsanfällig, aufwendig und wurde bisher nicht praktisch realisiert.

Ausgehend von diesem Stand der Technik liegt der Erfindung die **Aufgabe** zugrunde, einen Veranstaltungsbau der eingangs genannten Art dahingehend weiterzuentwickeln, daß der vertikal verlagerbare Gebäudeabschnitt mit geringem Energieaufwand in der Höhe verlagerbar ist, wobei dieser Prozeß so sicher ablaufen soll, daß während eines Hub- bzw. Absenkvorganges Arbeiten im Bereich unter dem vertikal verlagerbaren Gebäudeabschnitts nicht erforderlich sind.

Zur **Lösung** dieser Aufgabe wird bei einem Veranstaltungskomplex der eingangs genannten Art vorgeschlagen, daß unter dem vertikal verlagerbaren Gebäudeabschnitt flüssigkeitsgefüllte Kammern angeordnet sind, daß in den Kammern Schwimmkörper angeordnet sind, auf denen die Tragstützen ruhen, und daß die Schwimmkörper einen innenliegenden Hohlraum aufweisen und das gesamte Volumen aller verwendeten Schwimmkörper so bemessen ist, daß die Masse der durch die Schwimmkörper verdrängten Flüssigkeit größer als die oder gleich der Summe der Massen des vertikal verlagerbaren Gebäudeabschnitts, der Tragstützen und der Schwimmkörper ist, wobei der Hohlraum des Schwimmkörpers mit einem Ballast befüllbar bzw. diesem Hohlraum ein Ballast entnehmbar ist.

Diese erfindungsgemäße Konstruktion nutzt das archimedische Prinzip des Auftriebs, wonach jeder in einer Flüssigkeit befindliche Körper eine Auftriebskraft erfährt, welche gleich der Gewichtskraft der durch den Körper verdrängten Flüssigkeit ist. Die hohl ausgebildeten Schwimmkörper sind in ihrem Volumen derart bemessen, daß sie eine solche Menge der in den Kammern befindlichen Flüssigkeit, typischerweise Wasser, verdrängen, daß die Masse, somit das Gewicht, der verdrängten Flüssigkeit größer als die gesamte Masse, bzw. das gesamte Gewicht, zumindest aber gleich der gesamten Masse bzw. des gesamten Gewichts des anzuhebenden Gebäudeabschnitts, der Tragstützen und des Schwimmkörpers ist. Durch Befüllen des in dem Schwimmkörper ausgebildeten Hohlraums mit einem Ballast kann das Gesamtgewicht der anzuhebenden Teile erhöht werden. Die Differenz der Massen der durch das Volumen der Schwimmkörper verdrängten Flüssigkeit und der anzuhebenden Konstruktion sind dabei so gering gehalten, daß durch Befüllen der hohlen Schwimmkörper mit einem Ballast die gesamte anzuhebende Masse größer wird als die Masse der verdrängten Flüssigkeit, also ein negativer Auftrieb bzw. ein Abtrieb entsteht. Durch Entnehmen des Ballasts aus dem Hohlraum des Schwimmkörpers wird die gesamte anzuhebende Konstruktion wiederum leichter als das Gewicht der verdrängten Flüssigkeit, und es entsteht ein positiver Auftrieb, oder das Gewicht der gesamten anzuhebenden Konstruktion wird gleich dem Gewicht der verdrängten Flüssigkeit, und es entsteht ein Zustand mit neutralem Auftrieb (weder positiver Aufrieb noch Abtrieb).

Diese mit Hilfe einer unterschiedlichen Befüllung der in den Schwimmkörpern befindlichen Hohlräume mit Ballast erzielbare Auftriebsveränderung kann nun auf verschiedene Weise genutzt werden, um bei der Höhenverlagerung des Gebäudeabschnittes zu unterstützen. Eine erste prinzipielle Möglichkeit ergibt sich dadurch, daß entweder durch die Ausbildung der Schwimmkörper selbst oder durch entsprechende Befüllung ein neutraler Auftrieb gegeben ist. In diesem Falle verweilen die Schwimmkörper mit dem darauf lastenden Gebäudeabschnitt in jener vertikalen Position, in welche sie einmal bewegt worden sind. Sie scheinen gleichermaßen schwerelos zu schweben. In diesem Zustand ist es bereits mit geringem Kraft- bzw. Energieaufwand möglich, die Schwimmkörper und mit ihnen den gesamten darauf lastenden Gebäudeabschnitt vertikal zu verschieben. Solange der Auftrieb neutral gehalten wird, kann mit wenig Krafteinsatz eine vertikale Verschiebung sowohl nach oben als auch nach unten gerichtet erfolgen. Somit kann in diesem Zustand der Gebäudeabschnitt auch unter geringem Energieaufwand angehoben wie abgesenkt werden. Im abgesenkten Zustand ist es dabei zu bevorzugen, die in den Schwimmkörpern ausgebildeten Hohlräumen mit einem Ballast zu befüllen, um einen Abtrieb zu erhalten und den Gebäudeabschnitt in der abgesenkten Stellung zu sichern. Ein Sichern des Gebäudeabschnitts in der abgesenkten Stellung kann jedoch auch mit mechanischen Mitteln erfolgen, etwa einer Verriegelung. Für diese Betriebsart ist es möglich, das Volumen der Schwimmkörper so auszubilden, daß die Masse der durch die Schwimmkörper verdrängten Flüssigkeit gleich der gesamten Masse des anzuhebenden Gebäudeabschnitts, der Tragstütze und des Schwimmkörpers ist. Dieser Fall stellt jedoch einen Grenzfall dar. In der Praxis wird man die Schwimmkörper bevorzugt so auslegen, daß die Masse des aufgrund des Volumens der Schwimmkörper verdrängten Wassers etwas größer ist als die gesamte Masse des anzuhebenden Gebäudeabschnitts, der Tragstützen und des Schwimmkörpers. So kann verläßlich sichergestellt werden, daß äußere Einflüsse, die die Masse bzw. das Gewicht des anzuhebenden Gebäudeabschnitts verändern, ausgeglichen werden können. So ist beispielsweise bei einer auf dem anzuhebenden Gebäudeabschnitt angeordneten Rasenfläche eines Fußballspielfeldes dieses erheblich schwerer bzw. massereicher, wenn der Rasen durch feuchte Witterung, beispielsweise Regen, mit zusätzlichem Wasser durchtränkt ist. Um unter Zufuhr bzw. Abfuhr von Ballast in den bzw. aus dem hohlen Schwimmkörper einen neutralen Auftrieb sicher einzustellen, kann hierfür eine automatische Regelung vorgesehen sein. Hierzu sind entsprechende Sensoren erforderlich, die die von dem Schwimmkörper ausgeübte Auftriebs- bzw. Abtriebskraft messen und die Meßergebnisse einer Regeleinheit zuführen, welche wiederum zur Steuerung mit einem Fördermittel für einen Ballast verbunden ist. Abhängig von den gemessenen Kräften kann die Regelung reagieren und ein Signal an das Fördermittel senden zum Hineinfördern von Ballast in den hohlen Schwimmkörper bzw. Hinausfördern von Ballast aus demselben. Mit einer solchen Regelung kann auch auf Masseveränderungen der anzuhebenden Konstruktion während eines Hub- bzw. Absenkvorganges reagiert werden.

Eine zweite Möglichkeit, den anzuhebenden Gebäudeabschnitt vertikal zu bewegen, besteht in der Ausnutzung der Auftriebs- bzw. Abtriebskraft selbst. Durch einfaches Einfüllen bzw. Entnehmen von Ballast in den bzw. aus dem Hohlraum der Schwimmkörper kann eine Hub- bzw. Absenkbewegung des Gebäudeabschnitts erreicht werden. Es ist jedoch darauf zu achten, daß für diese Betriebsart die Schwimmkörper in ihrem Volumen derart ausgelegt sein müssen, daß die Masse des durch sie verdrängten Wasser in jedem Fall größer ist als die gesamte Masse bzw. das Gesamtgewicht der anzuhebenden Teile. Bei entsprechender Auslegung der Schwimmkörper genügt die Zuführung bzw. Entnahme geringer Mengen von Ballast, um Abtrieb bzw. Auftrieb einzustellen. Es müssen zur Bewegung des Gebäudeabschnitts also lediglich geringe Menge an Ballast transportiert werden, was unter sehr geringem Energieaufwand geschehen kann.

Das Bewegen des vertikal verlagerbaren Gebäudeabschnitts unterstützt durch bzw. mit Hilfe von Auftriebskräften ist dabei auch unter Anlegen hoher Sicherheitsmaßstäbe sicher. So kann der Gebäudeabschnitt bedenkenlos auch während des Bewegungsvorganges genutzt werden.

Kammern und Schwimmkörper können rechteckige, runde oder andere Querschnitte aufweisen. Sie können in einer bevorzugten Ausgestaltung die Form vertikaler Schächte mit rundem Querschnitt einnehmen. Schächte mit rundem Querschnitt zeigen ein besonders gutes Druckaufnahmeverhalten.

Mit Vorteil kann gemäß einer Weiterbildung der Erfindung die Tiefe der Kammern so bemessen sein, daß sie im wesentlichen der angestrebten maximalen Hubhöhe zuzüglich der Höhe der Schwimmkörper entspricht. Eine Auslegung der Tiefe der Kammern auf dieses Minimalerfordernis schränkt die zur Ausschachtung der Kammern erforderlichen Erdarbeiten auf ein erforderliches Minimalmaß ein.

Zur Absicherung der Vertikalbewegung der Schwimmkörper in den Kammern wird gemäß einer vorteilhaften Weiterbildung der Erfindung vorgeschlagen, daß in den Kammern seitliche Führungen für den Schwimmkörper angeordnet sind. Diese können beispielsweise durch Führungsstreben gebildet sein.

Eine weitere vorteilhafte Weiterbildung der Erfindung ergibt sich, wenn zwischen den Führungen für den Schwimmkörper und der Wand der Kammern jeweils ein Zwischenraum belassen ist, der für Wartungsarbeiten zugängig ist. Solche Zwischenräume können von Wartungspersonal betreten werden, falls Wartungsarbeiten oder Kontrollgänge im Bereich der Kammern erforderlich sind.

Gemäß einer weiteren vorteilhaften Weiterbildung der Erfindung sind zur Bestückung der Schwimmkörper mit Ballast zum Zwecke der Auftriebsregulierung Leitungen vorgesehen, welche in den in den Schwimmkörpern ausgebildeten Hohlräumen münden sowie ein Fördermittel zum Fördern des Ballasts in den Leitungen in die Hohlräume der Schwimmkörper bzw. aus diesen heraus. Für bevorzugtermaßen verwendete Flüssigkeiten als Ballast werden dabei als Fördermittel Pumpen bevorzugt. Damit die Leitungen bei den vertikalen Verschiebevorgängen des Gebäudeabschnitts nicht hinderlich sind, können die Leitungen, wie gemäß einer weiteren vorteilhaften Weiterbildung der Erfindung vorgesehen flexibel ausgebildet sein und mittels einer Aufwickelvorrichtung bedarfsweise auf- bzw. abgewickelt werden.

Für ein Verlagern des vertikal zu verschiebenden Gebäudeabschnitts mittels von außen eingebrachter Kräfte bei über die Schwimmkörper eingestelltem neutralen Auftrieb ist es von Vorteil, wenn wie gemäß einer vorteilhaften Weiterbildung vorgesehen an den Stützen angreifende Antriebsmittel zum Bewegen der Stützen angeordnet sind. Aufgrund des neutralen Auftriebes reicht ein Antriebsmittel zur Übertragung geringer Kräfte aus, da es lediglich geringe Kräfte erfordert, die mit neutralem Auftrieb austarierten Schwimmkörper vertikal zu bewegen. Als eine Möglichkeit des Antriebsmittels wird mit der Erfindung ein Antriebsmotor vorgeschlagen, welcher ein Ritzel antreibt, das an einer an der Stütze befestigten Zahnstange angreift. Der Motor weist dabei vorzugsweise ein Getriebe auf.

Für ein Anheben mit Hilfe der Auftriebskraft allein sind zur verbesserten Steuerung der Auftriebsbewegung gemäß einer alternativen Ausgestaltung der Erfindung an dem Gebäudeabschnitt befestigte Halteseile vorgesehen, welche von einer Wickeltrommel ablaufen bzw. auf diese auflaufen. Mit solchen Halteseilen ist es möglich, bei Veränderung des Ballastgewichts im Schwimmkörper einen definierten Auftrieb vorzugeben. Zudem ist es möglich, den vertikal verlagerbaren Gebäudeabschnitt während des Hubvorganges in jeder beliebigen Höhenlage anzuhalten. Bei der Verwendung mehrerer mittels der Schwimmkörper vertikal verlagerbarer Stützen kann so zunächst bei allen Stützen ein definierter Auftrieb eingestellt werden, bevor mit dem eigentlichen Hubvorgang begonnen wird. Auf diese Weise läßt sich verhindern, daß aufgrund eines lediglich bei einer Stütze wirkenden Auftriebs ein Verkanten des anzuhebenden Gebäudeabschnitts auftritt.

Um die auf den Schwimmkörpern wirkenden Auftriebskräfte bestimmen zu können, wird mit einer weiteren vorteilhaften Weiterbildung der Erfindung vorgeschlagen, die Halteseile umgelenkt zu führen und im Bereich der Umlenkung und/oder des letzten Seils ein Tensiometer anzuordnen. Die Halteseile können dabei auch über mehrere Umlenkungen nach Art von Flaschenzügen geführt verlaufen.

Über die Wickeltrommel und die Halteseile in den Gebäudeabschnitt eingetragene Kräfte sind mit Vorteil als Fördermittel nutzbar, beispielsweise zum aktiven Absenken des Gebäudeabschnitts.

Um die Regulierung des Auftriebes zu erleichtern und hierzu den Volumenverdrängungseffekt und damit den Auftrieb der in die Flüssigkeit eintauchenden Längsabschnitte der Tragstützen zu minimieren, wird mit einer weiteren Ausgestaltung des erfindungsgemäßen Veranstaltungsbaus vorgeschlagen, daß im Falle hohler Tragstützen diese in ihrer Wandung nahe dem Schwimmkörper jeweils mindestens eine Öffnung aufweisen, welche das Innere der Tragstütze mit der Umgebung verbindet. Das durch den in die Flüssigkeit eintauchenden Längsabschnitt der Tragstützen verdrängte Flüssigkeitsvolumen ist also gleich dem in die Flüssigkeit eintauchenden Materialvolumen der Tragstützen.

Im angehobenen Zustand lastet der Gebäudeabschnitt auf den Schwimmkörpern, welche auf der in den Kammern befindlichen Flüssigkeit lasten und wie ein Fundament wirken. Jedoch können zur sicheren Abstützung des angehobenen Gebäudeabschnitts gemäß einer weiteren vorteilhaften Weiterbildung der Erfindung Konsolen vorgesehen sein, auf welchen die Tragstützen abgestützt werden.

Gemäß einer weiteren vorteilhaften Weiterbildung der Erfindung sind die flüssigkeitsbefüllten Kammern über Flüssigkeitsleitungen miteinander verbunden. Dies ermöglicht einen Niveau- bzw. Druckausgleich der in den Kammern befindlichen Flüssigkeit zwischen den Kammern.

Werden die Kammern nicht, wie bevorzugt, als kreisrunde Schächte ausgebildet, sondern als rechteckige Tröge, so können die Kammern bevorzugt mit einem Flüssigkeitsreservoir in Verbindung stehen, dessen Flüssigkeitsspiegel vorzugsweise höher liegt als das Niveau des Erdbodens, in den die Tröge abgeteuft sind. Auf diese Weise läßt sich beispielsweise erreichen, daß im Inneren der Tröge aufgrund des statischen Wasserdrucks ein höherer Druck herrscht als der von außen auf die Tröge einwirkende Bodendruck, so daß ein Eindrücken der Tröge aufgrund des Bodendrucks sicher vermieden werden kann.

Der erfindungsgemäße Veranstaltungsbau kann insbesondere ein Stadion mit darin angeordneten, überdachten Tribünen sein, wobei als Gebäudeabschnitt ein Flächentragwerk mit darauf befindlicher ebener Spielfläche vertikal verlagerbar ist, welches in einer angehobenen Position die Tribünenüberdachungen zu einer vollständigen Überdachung des Stadions ergänzt. Auf diese Weise kann ein Freiluftstadion zu einer Veranstaltungshalle umgerüstet werden, welche vielseitig nutzbar ist.

Weitere Vorteile und Merkmale der Erfindung ergeben sich aus der nachfolgenden Beschreibung von Ausführungsbeispielen anhand der beigefügten Figuren. Dabei zeigen:
- Figur 1: eine schematische Darstellung eines erfindungsgemäßen Veranstaltungsbaus, wobei ein vertikal verlagerbarer Gebäudeabschnitt sich in abgesenkter Stellung befindet,
- Figur 2: in schematischer Darstellung der Veranstaltungsbau aus Figur 1 mit dem vertikal verlagerbaren Gebäudeabschnitt in angehobener Stellung,
- Figur 3: gemäß einer ersten Ausführungsform in schematischer Darstellung einen Schnitt durch eine Kammer und einen darin befindlichen Schwimmkörper zum vertikalen Verlagern des Gebäudeabschnitts mittels mechanischen Antriebes im Zustand des Schwimmkörpers mit nahezu neutralem Auftrieb und
- Figur 4: gemäß einer zweiten Ausführungsform in schematischer Darstellung einen Schnitt durch eine Kammer und darin befindlichen Schwimmkörper zum vertikalen Verlagern des Gebäudeabschnitts über Auftrieb.

Alle Figuren sind schematische Darstellungen und nicht maßstabsgerecht. In den Figuren werden gleiche Bezugszeichen für gleiche Teile verwendet.

Figur 1 zeigt in schematischer Schnittdarstellung ein Stadion 1 als Ausführungsbeispiel für einen erfindungsgemäßen Veranstaltungsbau. Das dargestellte Stadion 1 ist umlaufend mit einer Tribüne 2 umgeben, welche durch ein Tribünendach 3 überdeckt ist. Im Stadioninneren befindet sich ein mit 4 bezeichnetes Flächentragwerk, auf welchem das Spielfeld, beispielsweise ein Fußballspielfeld, angeordnet ist. Auf dem Flächentragwerk 4 wird sich hierzu beispielsweise ein Naturrasen befinden.

In den Figuren rechts und links zu erkennen sind seitlich unterhalb des Flächentragwerks 4 ausgebildete Kammern 5, in welchen Schwimmkörper 6 angeordnet sind, welche über Tragstützen 7 mit dem Flächentragwerk 4 verbunden sind. Die Kammern 5 sind mit einer Flüssigkeit, im gezeigten Ausführungsbeispiel bevorzugt mit Wasser, befüllt. Die Kammern 5 stehen untereinander über nicht dargestellte Leitungen in Verbindung zum Niveauausgleich bzw. Druckausgleich des in den Kammern 5 befindlichen Wassers.

Bei dem gezeigten Stadion 1 ist das Flächentragwerk 4 mit darauf befindlicher Spielfläche vertikal verlagerbar und ist in Figur 1 in einer ersten, abgesenkten vertikalen Position dargestellt. In Figur 2 ist schematisch das Stadion 1 aus Figur 1 dargestellt, wobei sich in dieser Figur das Flächentragwerk 4 mit darauf befindlicher Spielfläche in einer zweiten, angehobenen vertikalen Position befindet. In dieser Position schließt das Flächentragwerk 4 die durch das umlaufende Tribünendach 3 belassene Öffnung, so daß in dem Stadion 1 nunmehr ein abgeschlossener Raum befindlich ist und das Stadion 1 als Halle genutzt werden kann.

Die genaue Funktionsweise der Schwimmkörper und des Anhebens bzw. Absenkens des Flächentragwerks 4 wird nachfolgend anhand der Figuren 3 und 4 näher erläutert.

In der in Figur 2 gezeigten Position kann das Flächentragwerk 4 mit dem umlaufenden Tribünendach 3 verriegelt und abgedichtet werden, um eine dichte Dachkonstruktion zu erhalten. In dieser Position liegt das auf dem Flächentragwerk 4 angeordnete Spielfeld und insbesondere der Naturrasen nicht mehr in der durch die Tribüne 2 und die Tribünendächer 3 gebildeten Kessellage des Stadions 1, sondern ist den für ein gesundes Wachstum des Rasens wichtigen klimatischen Außenverhältnissen ausgesetzt. In dieser Position kann der Rasen des Spielfeldes gesunden und sich von den Beanspruchungen des Spielbetriebs erholen.

In den Figuren 3 und 4 ist in schematischer Darstellung der prinzipielle Aufbau einer Kammer 5 mit darin befindlichem Schwimmkörper 6 sowie auf dem Schwimmkörper abgestützter Tragstütze 7 und darauf aufgesetztem Flächentragwerk 4 dargestellt. Die Darstellung in Figur 3 ist ebensowenig wie die Darstellung der Figuren 1 und 2 maßstabsgerecht, sie dient lediglich der Erläuterung des Prinzips der Erfindung.

In der in Figur 3 dargestellten Kammer 5 in Gestalt eines vertikalen Schachtes ist der Schwimmkörper 6 angeordnet. Der Schwimmkörper 6 ist hohl ausgebildet, wobei ein im Inneren des Schwimmkörpers 6 ausgebildeter Hohlraum 12 von einer allseitig geschlossenen Wandung 24 umgeben ist. Der Schwimmkörper. 6 ist zwischen seitlich angeordneten Führungsstreben 13 geführt und so gegen Horizontalbewegungen gesichert. Zwischen den Seitenwänden 10 der Kammer 5 und den Führungsstreben 13 sind Zwischenräume 23 belassen, welche für Wartungspersonal zugänglich sind. So können bei aus der Kammer 5 abgelassener Flüssigkeit Wartungsarbeiten im Inneren der Kammer vorgenommen werden. Nach unten hin ist die Kammer 5 durch einen Boden 11 oder das Erdreich selbst begrenzt.

Der in der Kammer angeordnete Schwimmkörper 6 kann sich in der Kammer 5 vertikal frei bewegen, wohingegen er in horizontaler Richtung durch die Führungsstreben 13 geführt ist. Der Schwimmkörper 6 weist die Außenwandung 24 auf, welche den darin angeordneten Hohlraum 12 umschließt. Im gezeigten Ausführungsbeispiel ist die Wandung 24 vorzugsweise aus Stahl gebildet. In den Hohlraum 12 des Schwimmkörpers 6 hinein führt eine Leitung 14, mittels welcher ein Ballast, vorzugsweise Wasser, in den Hohlraum 12 des Schwimmkörpers 6 hineingefördert und diesem wieder entnommen werden kann. Die Leitung 14 ragt fast bis zum Boden der Kammer 5, ist flexibel und wird über eine Umlenkung 15 zu einer Wickeltrommel 16 geführt, auf welche die Leitung 14 beim Aufsteigen des Schwimmkörpers 6 aufgewickelt bzw. von der die Leitung 14 beim Absinken des Schwimmkörpers 6 wieder abgewickelt werden kann. An die Leitung 14 ist eine hier nicht gezeigte Pumpe angeschlossen, welche wiederum mit einem Ballastreservoir, beispielsweise einem Wasserreservoir, in Verbindung steht. Mittels der Pumpe kann je nach Förderrichtung Ballast, beispielsweise Wasser, in den Hohlraum 12 des Schwimmkörpers 6 hinein oder aus diesem heraus befördert werden.

Im Bereich der Durchführung 27 der Tragstütze 7 durch den Deckel 28 der Kammer 5 sind hier nicht gezeigte Dichtelemente vorgesehen, welche einen Austritt der Flüssigkeit aus der Kammer 5 durch die Durchführung 27 verhindert.

Die Tragstütze 7 ist an ihrem anderen Ende mit dem Flächentragwerk 4 verbunden und führt die Gewichtskraft desselben an den Schwimmkörper 6 ab. Die Tragstütze 7 ist dabei zur Gewichtseinsparung vorzugsweise als Hohlstütze ausgebildet. Zur Fixierung der Tragstütze 7 in ihrer oberen Endlage, d.h. bei vollständig angehobenem Flächentragwerk 4 ist (schematisch dargestellt) eine Konsole 22 vorgesehen, die mit der Tragstütze 7 in dieser Stellung in Eingriff gebracht werden kann, so daß die Differenzlast zwischen Gewicht und Auftrieb der Tragstützen 7 auf der Konsole 22 ruht. Prinzipiell ist eine solche Konsole 22 nicht erforderlich, da im voll ausgefahrenen Zustand des Flächentragwerks 4 dessen Last über die Schwimmkörper 6 durch die in den Kammern 5 befindliche Flüssigkeit aufgefangen wird.

Bis hierhin sind die in den Figuren 3 sowie 4 dargestellten Ausführungsbeispiele vom Aufbau identisch. Nachfolgend werden die jeweiligen Besonderheiten für die in den Figuren 3 bzw. 4 gezeigten Ausführungsbeispiele beschrieben.

In dem in Figur 3 gezeigten Ausführungsbeispiel ist an der hohl ausgebildeten Tragstütze 7 eine Zahnstange 29 angeordnet. In einem seitlich neben der Tragstütze 7 ausgebildeten, begehbaren Maschinenraum 21 ist neben der Wickeltrommel 16 für die Leitung 14 ein mit einem Getriebe 31 verbundener Motor 30 angeordnet. Der Motor 30 treibt über ein Getriebe 31 eine Welle 33 an, auf der ein Ritzel 32 sitzt. Das Ritzel 32 kämmt mit der an der Tragstütze 7 angeordneten Zahnstangen 29. So kann mit Hilfe des Motors 30 eine Kraft zum Aufwärts- bzw. Abwärtsbewegen der Tragstütze 7 auf diese übertragen werden.

Das Anheben bzw. Absenken des Flächentragwerks 4 erfolgt bei diesem Ausführungsbeispiel wie folgt. Vor einem geplanten Anheben bzw. Absenken des Flächentragwerks 4 wird zunächst die Menge des in dem Hohlraum 12 des Schwimmkörpers 6 befindlichen Ballasts so eingestellt, daß der Schwimmkörper 6 in der in der Kammer 5 befindlichen Flüssigkeit einen neutralen Auftrieb erfährt. Hierzu ist es von Vorteil, wenn (hier nicht dargestellt) Sensoren verwendet werden, welche die aus Gewichtskraft und Auftriebskraft resultierende, auf den Schwimmkörpern lastende Kraft erfassen. Beispielsweise können Sensoren an den Tragstützen 7 angeordnet werden, welche eine Druck- bzw. Zugbelastung erfassen, wobei bei neutraler Belastung auf einen neutralen Auftrieb zu schließen wäre. Es können jedoch auch andere Arten von Sensoren für diesen Zweck verwendet werden, mit denen es möglich ist, die resultierende, auf der Tragfläche 7 lastende Kraft zu ermitteln. Um die Einstellung eines neutralen Auftriebs mittels des Ballasts zu automatisieren ist es von Vorteil, wenn die Signale solcher Sensoren in eine Regelung (hier nicht gezeigt) eingegeben werden, welche wiederum Steuersignale an Fördermittel, beispielsweise Pumpen, zum Befördern des Ballasts geben. Aufgrund dieser Steuersignale fördern die Fördermittel Ballast aus dem Hohlraum 12 hinaus bzw. in diesen hinein.

Ist der neutrale Auftrieb eingestellt, so kann über den Motor 30, das Getriebe 31, die Welle 33 und das Ritzel 32 eine Kraft auf die Zahnstange 29 und damit auf die Tragstütze 7 übertragen werden. Je nach Drehsinn des Motors bzw. des Getriebes kann die Tragstütze 7 so aufwärts bzw. abwärts bewegt werden. Da die Gewichtskraft der Konstruktion aus Flächentragwerk 4, Tragstütze 7, Schwimmkörper 6 sowie Ballast bereits durch den durch die Flüssigkeit in der Kammer 5 ausgeübten Auftrieb kompensiert wird, muß der Motor 30 lediglich eine geringe Leistung aufbringen, um das gesamte Flächentragwerk 4 zu verschieben. Eine Höhenverstellung des Flächentragwerks 4 erfolgt somit unter geringem Energieaufwand.

In dieser Figur schließlich sind in der Wandung der Tragstütze 7 ausgebildete, nahe des Schwimmkörpers 6 angeordnete Öffnungen 8 zu erkennen, die den in der Tragstütze 7 ausgebildeten Hohlraum mit der Umgebung verbindet. Durch diese Öffnungen 8 kann in den Kammern 5 befindliche Flüssigkeit auch in das Innere der Tragstütze gelangen, so daß das durch den in die Flüssigkeit eintauchenden Abschnitt der Tragstütze 7 verdrängte Flüssigkeitsvolumen deutlich verkleinert wird. Das Volumen des Schwimmkörpers 6 übersteigt das Volumen des in der Flüssigkeit befindlichen Abschnittes der Tragstütze deutlich, so daß beim Einstellen eines neutralen Auftriebes während der Vertikalbewegung des Flächentragwerks 4 eine aufgrund der Veränderung des in der Flüssigkeit befindlichen Volumens der Tragstütze 7 eintretende Veränderung des gesamten Auftriebes vernachlässigbar klein ist.

In dem in Figur 4 gezeigtem Ausführungsbeispiel fehlen die im Zusammenhang mit Figur 3 beschriebenen Elemente Motor, Getriebe, Welle, Ritzel und Zahnstange, stattdessen kann ein Halteseil 17 erkannt werden, welches über eine Umlenkung mit dem Flächentragwerk 4 verbunden ist. Über eine weitere, am Boden des Bauwerks angeordnete Umlenkung 26 wird das Seil zu einer Wickeltrommel 28 geführt, auf die das Seil auf bzw. von der das Seil abläuft. Das Seil ist über die Umlenkungen 25 sowie 26, welche in diesem Falle Umlenkrollen sind, nach Art eines Flaschenzuges angeordnet, wobei in dem sogenannten letzten Seil 19 ein Tensiometer 20 zum Bestimmen der auf dem Seil lastenden Kraft angeordnet ist. Die Wickeltrommel 18 für das Halteseil 17 sowie die Wickeltrommel 16 für die Leitung 14 sind in einem begehbaren Maschinenraum 21 untergebracht. Tragstützen, wie sie in Figur 3 gezeigt sind, befinden sich bei dem gezeigten Ausführungsbeispiel an mindestens vier Punkten des Flächentragwerks 4.

Zum Anheben des Flächentragwerks 4 wird bei diesem Ausführungsbeispiel aus den Hohlräumen 12 der Schwimmkörper 6 ein Ballast entfernt, beispielsweise wird Wasser herausgepumpt, so daß sich das Gesamtgewicht der anzuhebenden Konstruktion verringert und eine aus Auftrieb und Gewicht resultierende positive Auftriebskraft, d.h. eine vertikal nach oben gerichtete Kraft wirksam wird. Die Aufstiegsgeschwindigkeit des Schwimmkörpers 6 kann prinzipiell durch den über die Menge des abgepumpten Ballasts erreichten Gewichtsunterschied gesteuert werden. Um jedoch ein Verkanten des anzuhebenden Flächentragwerks 4 sicher zu vermeiden, wird mittels des Halteseils das Flächentragwerk 4 zunächst in der untersten Stellung gehalten, wozu die Wickeltrommel 18 blockiert gehalten wird. An dem Tensiometer 20 wird die durch den Auftrieb des Schwimmkörpers 6 erzeugte Kraft bestimmt und es werden, sofern an sämtlichen Tragstützen gleiche Auftriebskräfte anliegen, die Wickeltrommeln 18 gelöst, so daß an allen Tragstützen 7 ein gleichmäßiger Auftrieb für ein Anheben des Flächentragwerks 4 sorgt. In der obersten Stellung angekommen, können die Stützen 7 auf Konsolen 22 abgestellt werden. Hierzu kann, um ein Anpressen des Schwimmkörpers 6 gegen den "Deckel" der Kammer 5 zu verhindern, wieder Ballast in den Hohlraum 12 des Schwimmkörpers 6 gebracht werden, so daß die positive Auftriebskraft sich in einen neutralen Auftrieb bzw. sich in einen sanften Abtrieb umkehrt. In der obersten Stellung des Flächentragwerks 4 kann das Halteseil 17 erforderlichenfalls von dem Flächentragwerk 4 abgeschlagen werden, so daß es in der Betriebsart "Halle" des gezeigten Stadions 1 nicht störend im Wege ist.

Zum Absenken des Flächentragwerks 4 wird in umgekehrter Weise verfahren, es wird das Halteseil 17 wieder am Flächentragwerk 4 befestigt, ein positiver Auftrieb wird für den Körper 6 durch Ablassen von Ballast eingestellt, und es werden, sofern vorhanden, die Konsolen 22 entfernt, so daß die Tragstützen 7 wieder frei beweglich sind. Über die Leitung 14 wird nun Ballast in den Hohlraum 12 des Schwimmkörpers 6 gepumpt, so daß ein negativer Auftrieb, also eine in Richtung des Kammerbodens gerichtete Kraft, entsteht. Das Flächentragwerk 4 wird nun absinken.

Zur gesteuerten Senkung des Flächentragwerks 4 kann auch so verfahren werden, daß gerade soviel Ballast in den Hohlraum 12 der Schwimmkörper 6 gebracht wird, daß diese noch einen leichten Auftrieb haben und daß dann das an dem Flächentragwerk 4 befestigte Halteseil 17 mittels der Wickeltrommel 18 aufgewickelt wird, so daß das Flächentragwerk 4 entgegen der leichten Auftriebskraft der Schwimmkörper 6 in die untere vertikale Position überführt wird.

In der untersten Position angekommen, kann dann in den Hohlraum 12 der Schwimmkörper 6 weiterer Ballast eingefüllt werden, so daß kein Auftrieb und damit keine nach oben gerichtete, auf das Flächentragwerk 4 wirkende Kraft mehr herrscht.

Das eben im Zusammenhang mit Figur 4 beschriebene Verfahren zum Anheben bzw. Absenken des Flächentragwerks 4 kann gleichermaßen auch mit dem in Figur 3 dargestellten Ausführungsbeispiel durchgeführt werden. Hierzu wird nicht, wie oben beschrieben, ein neutraler Auftrieb eingestellt, sondern es werden wie im Zusammenhang mit den zuletzt beschriebenen Ausführungsbeispielen positiver bzw. negativer Auftrieb eingestellt. Der Motor 30 wird entweder über eine geeignete Kupplung von dem Ritzel 32 entkoppelt, so daß dieses frei laufen kann, oder der Motor selbst läuft widerstandslos mit. Um den im Ausführungsbeispiel nach Figur 4 mit den Halteseilen erreichten Halteeffekt zu erzielen, kann in dem Ausführungsbeispiel gemäß Figur 3 der Motor verwendet werden. Der Widerstand des Motors wird ausgenutzt, um zunächst an allen Tragstützen 7 einen positiven Auftrieb einzustellen, erst dann wird der Motor. beispielsweise über eine Kupplung, von dem Ritzel 32 getrennt und der Schwimmkörper kann über seinen Auftrieb frei aufschwimmen.

Allgemein ist die Dimensionierung der Schwimmkörper 6 abhängig von der durch die insgesamt anzuhebende Masse ausgeübten Gewichtskraft. So können beispielsweise Schwimmkörper 6 vorgesehen sein, welche sich jeweils über eine gesamte Stirnseite oder Längsseite eines anzuhebenden, ein Spielfeld aufweisenden Flächentragwerks 4 erstrecken. Es können jedoch auch für jede anzuhebende Stütze separate Schwimmkörper vorgesehen sein. Entsprechend der Dimensionierung und der geometrischen Form der Schwimmkörper 6 sind die Kammern 5 zu gestalten, welche die Form von Schächten, Rinnen, Trögen oder ähnliche Formen aufweisen können. Bevorzugt werden derzeit Kammern in Form kreisrunder Schächte.

Das Flächentragwerk 4 kann in seiner obersten Stellung mit dem Tribünendach verriegelt werden und die bestehenden Spalte zwischen Tribünendach 3 und Flächentragwerk 4 können mit geeigneten Dichtmitteln verschlossen werden.

Bei dem erfindungsgemäßen Veranstaltungsbau kann der vertikal verlagerbare Gebäudeabschnitt auf äußerst energiesparende Weise in vertikaler Richtung verlagert werden, es ist hierzu in der einfachsten Variante der Erfindung lediglich erforderlich, geringe Mengen von Ballast zu bewegen, was einen geringen Energieaufwand erfordert. Die eigentliche Hubarbeit wird durch den Auftrieb der Schwimmkörper 6 in der in den Kammern 5 befindlichen Flüssigkeit bewerkstelligt.

### Bezugszeichenliste

- 1: Stadion
- 2: Tribüne
- 3: Tribünendach
- 4: Flächentragwerk mit Spielfläche
- 5: Kammer
- 6: Schwimmkörper
- 7: Tragstütze
- 8: Öffnung

- 10: Seitenwand
- 11: Boden
- 12: Hohlraum
- 13: Führungsstrebe
- 14: Leitung
- 15: Umlenkung
- 16: Wickeltrommel
- 17: Halteseil
- 18: Wickeltrommel
- 19: letztes Seil
- 20: Tensiometer
- 21: Maschinenraum
- 22: Konsole
- 23: Zwischenraum
- 24: Wandung
- 25: Umlenkung
- 26: Umlenkung
- 27: Durchführung
- 28: Deckel
- 29: Zahnstange
- 30: Motor
- 31: Getriebe
- 32: Ritzel
- 33: Welle

## Patentansprüche

1. Veranstaltungsbau mit einem vertikal verlagerbaren Gebäudeabschnitt (4), der auf vertikal verlagerbaren Tragstützen (7) ruht und durch vertikales Bewegen der Tragstützen (7) aus einer ersten Position in mindestens eine zweite Position verbringbar ist,
**dadurch gekennzeichnet,**
**daß** unter dem vertikal verlagerbaren Gebäudeabschnitt (4) flüssigkeitsgefüllte Kammern (5) angeordnet sind, daß in den Kammern (5) Schwimmkörper (6) angeordnet sind, auf denen die Tragstützen (7) ruhen, und daß die Schwimmkörper (6) einen innenliegenden Hohlraum (12) aufweisen und das gesamte Volumen aller verwendeter Schwimmkörper (6) so bemessen ist, daß die Masse der durch die Schwimmkörper (6) verdrängten Flüssigkeit größer als die oder gleich der Summe der Massen des vertikalen verlagerbaren Gebäudeabschnitts (4), der Tragstützen (7) und der Schwimmkörper (6) ist, wobei der Hohlraum (12) des Schwimmkörpers (6) mit einem Ballast befüllbar bzw. diesem Hohlraum (12) ein Ballast entnehmbar ist.

2. Veranstaltungsbau nach Anspruch 1, **dadurch gekennzeichnet, daß** die Tiefe der Kammern (5) im wesentlichen gleich der angestrebten maximalen Hubhöhe zuzüglich der Bauhöhe der Schwimmkörper (6) ist.

3. Veranstaltungsbau nach einem der Ansprüche 1 oder 2, **dadurch gekennzeichnet, daß** in den Kammern (5) seitliche Führungen (13) für die Schwimmkörper (6) angeordnet sind.

4. Veranstaltungsbau nach Anspruch 3, **dadurch gekennzeichnet, daß** zwischen den seitlichen Führungen (13) und den Wänden der Kammern (5) ein begehbarer Zwischenraum (23) belassen ist.

5. Veranstaltungsbau nach einem der Ansprüche 1 bis 4, **gekennzeichnet durch** in die Hohlräume (12) der Schwimmkörper (5) führende Leitungen (14) sowie mit den Leitungen (14) verbundene Fördermittel für den Ballast.

6. Veranstaltungsbau nach Anspruch 5, **gekennzeichnet durch** Pumpen als Fördermittel für einen flüssigen Ballast.

7. Veranstaltungsbau nach einem der Ansprüche 5 oder 6, **dadurch gekennzeichnet, daß** die Leitungen (14) flexibel sind und auf einer Aufwickelvorrichtung (16) auflaufen.

8. Veranstaltungsbau nach einem der voranstehenden Ansprüche, **gekennzeichnet durch** ein an den Tragstützen (7) angreifendes Antriebsmittel (30, 31, 32) zum vertikalen Bewegen der Tragstützen (7).

9. Veranstaltungsbau nach Anspruch 8, **dadurch gekennzeichnet, daß** das Antriebsmittel (30, 31, 32) einen Antriebsmotor (30) aufweist, der ein Ritzel (32) antreibt, und daß an der Tragstütze (7) eine sich im wesentlichen vertikal erstreckende Zahnstange (29) angeordnet ist, mit welcher das Ritzel (32) kämmt.

10. Veranstaltungsbau nach Anspruch 9, **dadurch gekennzeichnet, daß** zwischen dem Antriebsmotor (30) und dem Ritzel (32) ein Getriebe (31) angeordnet ist.

11. Veranstaltungsbau nach einem der Ansprüchen 1 bis 7, **gekennzeichnet durch** mit dem vertikal verlagerbaren Gebäudeabschnitt (4) verbundene, auf einer Wickeltrommel (18) auflaufende Halteseile (17).

12. Veranstaltungsbau nach Anspruch 11, **dadurch gekennzeichnet, daß** die Halteseile (17) über eine Umlenkung (26) umgelenkt verlaufen und daß ein Tensiometer (20) zum Messen der auf dem Seil (17) lastenden Kräfte mit der Umlenkung (26) und/oder dem letzten Seil verbunden ist.

13. Veranstaltungsbau nach einem der Ansprüche 11 oder 12, **dadurch gekennzeichnet, daß** über die Wickeltrommel (18) und die Halteseile (17) in den Gebäudeabschnitt (4) eingetragene Kräfte als Fördermittel nutzbar sind.

14. Veranstaltungsbau nach einem der Ansprüche 1 bis 13, **dadurch gekennzeichnet, daß** das durch den in die Flüssigkeit eintauchenden Längsabschnitt der Tragstützen (7) verdrängte Flüssigkeitsvolumen gleich dem in die Flüssigkeit eintauchenden Materialvolumen der Tragstützen (7) ist.

15. Veranstaltungsbau nach Anspruch 14, **dadurch gekennzeichnet, daß** die Tragstützen (7) hohl ausgebildet sind und in ihrer Wandung nahe dem Schwimmkörper (6) jeweils mindestens eine Öffnung (8) aufweisen, welche das Innere der Tragstütze mit der Umgebung verbindet.

16. Veranstaltungsbau nach einem der Ansprüche 1 bis 10, **gekennzeichnet durch** Konsolen (22), auf denen die Tragstützen (7) in angehobener Position abstützbar sind.

17. Veranstaltungsbau nach einem der Ansprüche 1 bis 16, **dadurch gekennzeichnet, daß** die Kammern (5) miteinander zum Niveauausgleich der in den Kammern enthaltenen Flüssigkeit über ein Leitungssystem verbunden sind.

18. Veranstaltungsbau nach einem der Ansprüche 1 bis 17, **dadurch gekennzeichnet, daß** dieser ein mit überdachten Tribünen (2) umgebener Stadionbau (1) ist und daß der vertikal verlagerbare Gebäudeabschnitt (4) ein Flächentragwerk mit darauf befindlichem Spielfeld ist, wobei das Flächentragwerk eine durch die Tribünendächer (2) belassene, zentrale Öffnung im vertikal angehobenen Zustand schließt.
